# EUROPÄISCHE PATENTSCHRIFT

(11) **EP 3 577 295 B1**
(45) Veröffentlichungstag und Bekanntmachung des Hinweises auf die Patenterteilung: **28.10.2020**
(21) Anmeldenummer: 18707221.0
(22) Anmeldetag: 18.01.2018
(51) Int. Cl.: E05F 1/00

(54) **MÖBELANTRIEB ZUM BEWEGEN EINES BEWEGBAR GELAGERTEN MÖBELTEILES**
FURNITURE DRIVE FOR MOVING A MOVABLY MOUNTED FURNITURE PART
MÉCANISME D'ENTRAINEMENT POUR MEUBLE SERVANT À DÉPLACER UNE PARTIE DE MEUBLE MONTÉE MOBILE

(30) Priorität: 31.01.2017 AT 500682017
(43) Veröffentlichungstag der Anmeldung: 11.12.2019
(73) Patentinhaber: Julius Blum GmbH, 6973 Höchst (AT)
(72) Erfinder: SCHMID, Malte, 88131 Bodolz (DE)
(74) Vertreter: Torggler & Hofinger Patentanwälte
(86) Internationale Anmeldenummer: PCT/AT2018/060015
(87) Internationale Veröffentlichungsnummer: WO 2018/140991

(56) Entgegenhaltungen:
- WO-A1-2016/174076
- WO-A2-2009/152537
- DE-U1-202013 007 519

## Beschreibung

Die vorliegende Erfindung betrifft einen Möbelantrieb zum Bewegen eines bewegbar gelagerten Möbelteiles relativ zu einem Möbelkorpus, umfassend:
- eine Antriebseinheit zur Montage am oder im Möbelkorpus,
- zumindest einen bewegbar gelagerten Stellteil zum Bewegen des bewegbaren Möbelteiles.

Die Erfindung betrifft weiterhin ein Möbel mit zumindest einem solchen Möbelantrieb. Schließlich betrifft die Erfindung ein Verfahren zur Montage eines Möbelantriebes an oder in einem Möbelkorpus.

Bereits bekannt sind Möbelantriebe, die mit Hilfe von "Lineal und Bleistift" an oder in einem Möbelkorpus positioniert werden. Nachteilig an der bekannten Positioniermaßnahme ist allerdings, dass eine derartige Positionierung nur sehr ungenau und mit hohem Aufwand möglich ist. Eine korrekte Montageposition ist nämlich eine notwendige Voraussetzung, sodass sich das Möbelteil im Montagezustand ordnungsgemäß bewegen lässt.

Die DE 20 2013 007 519 U1 zeigt beispielsweise eine Montageplatte, welche zur Befestigung von zwei oder mehreren Stellantrieben mit Gehäusen unterschiedlicher Bauart ausgebildet ist.

Aufgabe der Erfindung ist es, wenigstens einen der vorbeschriebenen Nachteile zu vermeiden und einen gegenüber dem Stand der Technik verbesserten Möbelantrieb und ein verbessertes Möbel mit zumindest einem Möbelantrieb anzugeben, sodass eine vereinfachte Montage des Möbelantriebes an oder in einem Möbelkorpus ermöglicht wird.

Eine weitere Aufgabe der Erfindung besteht darin, ein verbessertes Verfahren zur Montage eines Möbelantriebes an oder in einem Möbelkorpus anzugeben, um wiederum eine vereinfachte, insbesondere standardisierte, Montage sicherzustellen.

Diese Aufgaben werden durch die Merkmale der unabhängigen Ansprüche 1, 9 und 11 gelöst.

Vorteilhafte Ausführungsformen der Erfindung sind in den abhängigen Ansprüchen definiert.

Eine wesentliche Idee im Hinblick auf den erfindungsgemäßen Möbelantrieb ist also, dass an der Antriebseinheit mindestens ein an den Möbelkorpus anlegbarer Montageanschlag vorgesehen ist, wobei ein Montageanschlag an der Antriebseinheit vormontiert ist und der Montageanschlag im vormontierten Zustand relativ zur Antriebseinheit verschwenkbar und/oder verschiebbar an dieser Antriebseinheit gelagert ist.
Durch diese Maßnahme kann der Möbelantrieb an einer vorgegebenen Montageposition an oder in einem Möbelkorpus positioniert werden.

Mit anderen Worten kann vorgesehen sein, dass der Möbelantrieb zumindest einen an eine Stirnseite des Möbelkorpus anlegbaren Montageanschlag aufweist, wobei die Antriebseinheit durch die Anlage des Montageanschlages an die Stirnseite des Möbelkorpus an einer vorgegebenen Montageposition am oder im Möbelkorpus positionierbar ist. Dabei kann der Möbelkorpus zumindest eine vertikal verlaufende Seitenwand aufweisen, wobei vorzugsweise die Stirnseite des Möbelkorpus von einer vertikal verlaufenden Schmalseite dieser Seitenwand gebildet ist. Alternativ dazu kann vorgesehen sein, dass die Stirnseite von einer horizontal verlaufenden Schmalseite einer Deckwand des Möbelkorpus gebildet ist.

Gemäß einem Ausführungsbeispiel ist vorgesehen, dass die Antriebseinheit ein Gehäuse und/oder eine Montageplatte aufweist und dass der Montageanschlag als ein vom Gehäuse und/oder von der Montageplatte gesondertes Bauteil ausgeführt ist. Dadurch kann ein beschädigter Montageanschlag einfach ausgetauscht werden.

Der Montageanschlag kann relativ zur Antriebseinheit bewegbar gelagert sein. Vorzugsweise ist vorgesehen, dass der Montageanschlag relativ zur Antriebseinheit zwischen einer ersten Stellung und einer zweiten Stellung verschwenkbar und/oder verschiebbar gelagert ist.

Gemäß einem weiteren Ausführungsbeispiel kann eine Abdeckkappe vorgesehen sein, wobei die Abdeckkappe den Montageanschlag in der ersten Stellung und/oder einen seitlichen Sichtbereich des Möbelantriebes im montierten Zustand zumindest teilweise verdeckt. Die Abdeckkappe kann vorzugsweise einen gebogenen Abschnitt aufweisen, der dazu ausgebildet ist, den Montageanschlag in seiner ersten Stellung abzudecken.

Bei einem Möbel mit zumindest einem Möbelantrieb kann vorgesehen sein, dass das Möbel einen Möbelkorpus und ein relativ zum Möbelkorpus hochbewegbares Möbelteil - vorzugsweise eine Klappe - aufweist, wobei das Möbelteil durch den Möbelantrieb zwischen einer Schließstellung und einer relativ zum Möbelkorpus angehobenen Lage bewegbar gelagert ist. Es wird also die Bewegung des Möbelteiles relativ zum Möbelkorpus durch den Möbelantrieb, beispielsweise durch eine Federvorrichtung und/oder durch einen elektrischen Antrieb, unterstützt.

Der Einfachheit halber wird im Folgenden anstelle des "Gehäuses und/oder der Montageplatte" der Antriebseinheit auf eine "Montageplatte" Bezug genommen, wobei aber für das Gehäuse dieselben Ausführungen gültig sind.

Weitere Vorteile und Einzelheiten der Erfindung ergeben sich anhand der Figuren und der dazugehörigen Figurenbeschreibung. Dabei zeigen:
- Figur 1a, 1b: ein Möbel mit einem Möbelkorpus und einem bewegbaren Möbelteil, wobei das Möbelteil durch Möbelantriebe bewegbar ist,
- Figur 2a-2c: eine Wand eines Möbelkorpus und einen Möbelantrieb in einer höhenmäßig bzw. höhen- und tiefenmäßig positionierten Position, sowie eine vergrößerte Detaildarstellung hierzu,
- Figur 3a, 3b: den Möbelantrieb gemäß Figur 1a in einer perspektivischen Darstellung, sowie eine vergrößerte Detaildarstellung hierzu,
- Figur 4a, 4b: den Möbelantrieb gemäß Figur 1a in einer perspektivischen Darstellung, sowie eine vergrößerte Detaildarstellung hierzu,
- Figur 5a-5c: den Möbelantrieb gemäß Figur 1a in einer perspektivischen Darstellung, sowie zwei vergrößerte Detaildarstellungen hierzu,
- Figur 6a-6d: den Montageanschlag in unterschiedlichen Stellungen.

Figur 1a zeigt ein Möbel 16, welches einen Möbelkorpus 3 und ein relativ zum Möbelkorpus 3 hochbewegbares Möbelteil 2 aufweist. Das hochbewegbare Möbelteil 2 ist in dieser Figur als Möbelklappe ausgebildet. Des Weiteren ist an den beiden Seitenwänden 9a, 9b jeweils ein Möbelantrieb 1 angeordnet, wobei die Möbelantriebe 1 jeweils eine Antriebseinheit 4 und zumindest einen bewegbar gelagerten Stellteil 5 aufweisen. Das Möbelteil 2 ist dabei durch die Stellteile 5 zwischen einer Schließstellung und einer relativ zum Möbelkorpus 3 angehobenen Lage bewegbar. Das Möbelteil 2 ist in Figur 1 in einer angehobenen Lage dargestellt. Die Stellteile 5 können auch einen mehrteiligen Aufbau aufweisen. Der an der Seitenwand 9b angeordnete Möbelantrieb 1 weist beispielsweise drei Stellarme 5a, 5b, 5c auf, welche gelenkig miteinander verbunden sind. In diesem Zusammenhang wird zusätzlich darauf hingewiesen, dass die Stellteile 5 nicht direkt mit dem Möbelteil 2 verbunden sein müssen. Es kann auch eine indirekte Verbindung über weitere Hebel und/oder Beschläge vorgesehen sein.

Figur 1b zeigt eine Wand 9 und einen Abschnitt einer Deckwand 15 eines Möbelkorpus 3. Der Möbelantrieb 1 ist dabei noch nicht an einer vorgegebenen Montageposition positioniert. Des Weiteren weist der Möbelantrieb 1 eine Antriebseinheit 4, einen bewegbar gelagerten Stellteil 5, einen im Wesentlichen T-förmigen Montageanschlag 6 und zwei Anschläge 6a auf. Der Montageanschlag 6 ist dabei relativ zur Antriebseinheit 4 bewegbar gelagert. Die beiden Anschläge 6a dienen zur höhenmäßigen Positionierung der Antriebseinheit 4 im Möbelkorpus 3. Die Deckwand 15 weist eine Unterseite 14 auf, wobei die Anschläge 6a an diese Unterseite 14 der Deckwand 15 anlegbar sind.

Figur 2a zeigt eine Wand 9 und einen Abschnitt einer Deckwand 15 eines Möbelkorpus 3. Die Deckwand 15 weist eine Unterseite 14 auf, wobei an diese Unterseite 14 die beiden Anschläge 6a anlegbar sind. Wiederum weist der Möbelantrieb 1 eine Antriebseinheit 4, einen relativ zur Antriebseinheit 4 schwenkbar gelagerten Stellteil 5, einen Montageanschlag 6 und die beiden zuvor genannten Anschläge 6a auf. Der im Wesentlichen T-förmige Montageanschlag 6 dient zur Anlage an die Stirnseite 8 der Wand 9. Im Unterschied zu Figur 1b ist der laut Darstellung linke Anschlag 6a bereits an der Unterseite 14 der Deckwand 15 angelegt und somit ist die Antriebseinheit 4 höhenmäßig im Möbelkorpus 3 vorpositioniert, der rechts dargestellte Anschlag 6a ist anschließend an der Unterseite 14 der Deckwand 15 anzulegen.

Figur 2b zeigt die Wand 9 und einen Abschnitt der Deckwand 15 des Möbelkorpus 3. Der dargestellte Möbelantrieb 1 ist nunmehr an einer vorgegebenen Montageposition an der Wand 9 im Möbelkorpus 3 positioniert. Die beiden Anschläge 6a, die zur höhenmäßigen Positionierung der Antriebseinheit 4 dienen, liegen an der Unterseite 14 der Deckwand 15 an. Der Montageanschlag 6 ist an der Stirnseite 8 der Wand 9 angelegt, sodass die Antriebseinheit 4 tiefenmäßig im Möbelkorpus 3 positioniert ist. Durch die Anlage einer Flachseite der Antriebseinheit 4 an der Wand 9 wird die Antriebseinheit 4 also in sämtlichen Richtungen im Möbelkorpus 3 an einer vorgegebenen Montageposition festgelegt. Im Unterschied zu Figur 2a ist der Montageanschlag 6 in einer verschwenkten und verschobenen Stellung dargestellt, sodass der Montageanschlag 6 an die Stirnseite 8 angelegt werden kann. Alternativ dazu ist es auch möglich, die Antriebseinheit 4 mit einer Flachseite an die Unterseite 14 der Deckwand 15 anzulegen, sodass der Montageanschlag 6 an die Stirnseite 17 der Deckwand 15 anlegbar ist.

Figur 2c zeigt den in Figur 2b eingekreisten Bereich in einer vergrößerten Ansicht. Dabei ist ersichtlich, dass der Montageanschlag 6 eine Symmetrieachse S aufweist, wobei der Montageanschlag 6 bezüglich der Symmetrieachse S spiegelsymmetrisch aufgebaut ist, sodass der Montageanschlag 6 durch eine Bewegung nach links bzw. rechts wahlweise an zwei verschiedene Stirnseiten 8, 8a zweier gegenüberliegender Seitenwände 9a, 9b des Möbelkorpus 3 anlegbar ist. Somit kann der gezeigte Möbelantrieb 1 sowohl an linken als auch an rechten Seitenwänden 9a, 9b eines Möbelkorpus 3 positioniert werden. Zudem weist der Montageanschlag 6 die beiden symmetrisch zur Symmetrieachse S angeordneten Anschlagflächen 12, 12a auf. In Figur 2c ist die Anschlagfläche 12 an der Stirnseite 8 angelegt.

Figur 3a zeigt eine perspektivische Ansicht des Möbelantriebes 1, wobei die Antriebseinheit 4 einen über einen Bolzen 10 bewegbar gelagerten Montageanschlag 6 umfasst. Zudem weist die Antriebseinheit 4 eine Montageplatte 7 auf, die zur Befestigung der Antriebseinheit 4 an einer Wand 9 dient. Des Weiteren ist eine Federvorrichtung 13 zur Kraftbeaufschlagung des Stellteiles 5 vorgesehen.

Figur 3b zeigt den in Figur 3a eingekreisten Bereich in einer vergrößerten Ansicht. Dabei sind die beiden Anschlagflächen 12, 12a des Montageanschlages 6 erkennbar, wobei diese beiden Anschlagflächen 12, 12a zur Anlage an die Stirnseiten 8, 8a zweier gegenüberliegender Seitenwände 9a, 9b dienen. Des Weiteren ist die Achse A ersichtlich, um die der Montageanschlag 6 schwenkbar gelagert ist. Die Antriebseinheit 4 weist eine Ausnehmung 20 zur Aufnahme des Montageanschlages 6 auf. Der Montageanschlag 6 weist einen ersten Steg 18 und einen zweiten Steg 19 auf. Die Breite des ersten Steges 18 ist geringer als die Breite der Ausnehmung 20 und die Breite des zweiten Steges 19 entspricht etwa der Breite der Ausnehmung 20. Daher ist ein Verschieben des Montageanschlages 6 entlang des Bolzens 10 bzw. entlang der Achse A in Richtung R erst nach einer zumindest teilweise erfolgten Schwenkbewegung des Montageanschlages 6 relativ zur Antriebseinheit 4 möglich. Das Stellteil 5 (in dieser Figur nicht ersichtlich) ist relativ zur Antriebseinheit 4 um die Drehachse D schwenkbar gelagert, wobei die Drehachse D und die Achse A im Wesentlichen parallel zueinander verlaufen. Auch die Richtung R, in welche der Montageanschlag 6 verschiebbar ist, verläuft parallel beabstandet zur Drehachse D.

Figur 4a zeigt den Möbelantrieb 1 in einer perspektivischen Ansicht. Im Unterschied zu Figur 3a ist der Montageanschlag 6 in einer verschwenkten Stellung dargestellt. Darüber hinaus ist die Montageplatte 7 ersichtlich, die sich zur Befestigung der Antriebseinheit 4 an einer Wand 9 mittels Schrauben oder Dübeln (nicht dargestellt) eignet.

Figur 4b zeigt eine Detaildarstellung der Figur 4a. Bezüglich der Drehachse D des Stellteiles 5 und der Richtung R wird auf die Beschreibung der Figur 3b verwiesen. Außerdem ist die Ausnehmung 11 der Antriebseinheit 4 ersichtlich, in welche der Montageanschlag 6 in seiner ersten Stellung gemäß Figur 3a zumindest teilweise aufnehmbar ist.

Figur 5a zeigt den Möbelantrieb 1 gemäß Figur 4a mit einer weiteren Stellung des Montageanschlages 6, welcher zusätzlich zur verschwenkten Stellung der Figur 4a noch entlang des Bolzens 10 nach links verschoben ist.

Figur 5b zeigt den eingekreisten Bereich der Figur 5a in einer anderen perspektivischen Ansicht. Damit der Montageanschlag 6 in der zweiten Stellung in einer vorgegebenen Position gehalten wird, weist der Montageanschlag 6 einen abgeflachten Bereich 21 auf. Ein weiterer abgeflachter Bereich 21 ist auch symmetrisch zur Symmetrieachse S auf der anderen Seite ausgebildet. Dadurch wird der Montageanschlag 6 auch in der entlang des Bolzens 10 nach rechts verschobenen Stellung in einer vorgegebenen Position gehalten. Der Montageanschlag 6 fällt in der nach links bzw. nach rechts verschobenen Stellung also nicht durch die eigene Gewichtskraft nach unten. Die Angaben "oben" bzw. "unten" beziehen sich jeweils auf die übliche Montagelage des Möbelantriebes 1.

Figur 5c zeigt den Detailbereich gemäß Figur 5b in einer weiteren perspektivischen Ansicht. Dabei ist die Ausnehmung 11 erkennbar, die zur zumindest teilweisen Aufnahme des Montageanschlages 6 in seiner ersten Stellung vorgesehen ist.

Figur 6a zeigt eine Schnittdarstellung des Montageanschlages 6 entlang der Symmetrieachse S des Montageanschlages 6. Der Montageanschlag 6 ist über den Bolzen 10 relativ zur Antriebseinheit 4 bewegbar gelagert und befindet sich in dieser Figur in der ersten Stellung. Darüber hinaus ist die Achse A ersichtlich, um welche der Montageanschlag 6 verschwenkbar gelagert ist und entlang dieser Achse A verschiebbar ist.

Figur 6b zeigt den Montageanschlag 6 im Unterschied zu Figur 6a in einer um den Bolzen 10 verschwenkten Stellung.

Figur 6c und Figur 6d zeigen den Montageanschlag 6 in einer entlang des Bolzens 10 verschobenen Stellung. Diese Stellung entspricht jeweils der zweiten Stellung des Montageanschlages 6. Des Weiteren entspricht diese Stellung dem Montagezustand des Möbelantriebes 1, wobei die Antriebseinheit 4 des Möbelantriebes 1 in dieser Position sowohl höhenmäßig als auch tiefenmäßig am oder im Möbelkorpus positionierbar ist. Anhand dieser beiden Figuren ist zudem erkennbar, dass der in Figur 5b dargestellte abgeflachte Bereich 21 des Montageanschlages 6 in der zweiten Stellung an der Antriebseinheit 4 zumindest bereichsweise anliegt und somit ein Herunterfallen des Montageanschlages 6 durch die eigene Gewichtskraft verhindert wird.

Das erfindungsgemäße Verfahren zur Montage des Möbelantriebes 1 wird anhand der Figuren 1b, 2a und 2b beschrieben. Dabei werden folgende Schritte durchgeführt:
- Bewegen der Antriebseinheit 4 in eine Stellung, bis der Montageanschlag 6 an der Stirnseite 8 der Wand 9 des Möbelkorpus 3 anschlägt, sodass die Antriebseinheit 4 tiefenmäßig an einer vorgegebenen Montageposition im Möbelkorpus 3 positioniert wird,
- Befestigen der Antriebseinheit 4 an der vorgegebenen Montageposition im Möbelkorpus 3, vorzugsweise mittels Schrauben oder Dübeln (nicht dargestellt).

Vor dem Bewegen der Antriebseinheit 4 kann folgender Schritt vorgesehen sein:
- Verschwenken und/oder Verschieben des Montageanschlages 6 relativ zur Antriebseinheit 4 in eine zweite Stellung, in welcher der Montageanschlag 6 quer von der Antriebseinheit 4 absteht, sodass der Montageanschlag 6 an eine Stirnseite 8 des Möbelkorpus 3 anlegbar ist.

Weiterhin kann vor oder nach dem Befestigen der Antriebseinheit 4 folgender Schritt vorgesehen sein:
- Verschwenken und/oder Verschieben des Montageanschlages 6 relativ zur Antriebseinheit 4 in eine erste Stellung, in welcher der Montageanschlag 6 in einer Ausnehmung 11 des Möbelantriebes 1 zumindest teilweise aufgenommen wird.

Dabei kann vor dem Befestigen der Antriebseinheit folgender Schritt durchgeführt werden:
- Bewegen der Antriebseinheit 4 in eine Stellung, bis wenigstens einer der vom Montageanschlag 6 gesonderten Anschläge 6a der Antriebseinheit 4 an der Unterseite 14 der Deckwand 15 des Möbelkorpus 3 anschlagen, sodass die Antriebseinheit 4 höhenmäßig an einer vorgegebenen Montageposition im Möbelkorpus 3 positioniert wird.

An dieser Stelle wird darauf hingewiesen, dass es nicht zwingend notwendig ist, das Bewegen der Antriebseinheit 4 zur höhenmäßigen Positionierung vor dem Bewegen der Antriebseinheit 4 zur tiefenmäßigen Positionierung durchzuführen. Dies kann auch in umgekehrter Reihenfolge durchgeführt werden.

Um die Bewegung der Antriebseinheit 4 zu erleichtern, kann die Antriebseinheit 4 während des Bewegens zur Positionierung an der Wand 9 des Möbelkorpus 3 anliegen und entlang dieser Wand 9 verschoben werden.

**Bezugszeichenliste:**

| | | | |
|---|---|---|---|
| 1 | Möbelantrieb | D | Drehachse |
| 2 | Bewegbar gelagertes Möbelteil | A | Achse |
| 3 | Möbelkorpus | R | Richtung |
| 4 | Antriebseinheit | S | Symmetrieachse |
| 5 | Stellteil | | |
| 5a | Stellarm | | |
| 5b | Stellarm | | |
| 5c | Stellarm | | |
| 6 | Montageanschlag | | |
| 6a | Anschlag | | |
| 7 | Montageplatte | | |
| 8 | Stirnseite | | |
| 8a | Stirnseite | | |
| 9 | Wand | | |
| 9a, 9b | Seitenwand | | |
| 10 | Bolzen | | |
| 11 | Ausnehmung | | |
| 12 | Anschlagfläche | | |
| 12a | Anschlagfläche | | |
| 13 | Federvorrichtung | | |
| 14 | Unterseite | | |
| 15 | Deckwand | | |
| 16 | Möbel | | |
| 17 | Stirnseite der Deckwand | | |
| 18 | Erster Steg des Montageanschlages | | |
| 19 | Zweiter Steg des Montageanschlages | | |
| 20 | Ausnehmung | | |
| 21 | Abgeflachter Bereich des Montageanschlages | | |

## Patentansprüche

1. Möbelantrieb (1) zum Bewegen eines bewegbar gelagerten Möbelteiles (2) relativ zu einem Möbelkorpus (3), umfassend:
- eine Antriebseinheit (4) zur Montage am oder im Möbelkorpus (3),
- zumindest einen bewegbar gelagerten Stellteil (5) zum Bewegen des bewegbaren Möbelteiles (2),
**dadurch gekennzeichnet, dass** an der Antriebseinheit (4) mindestens ein an den Möbelkorpus (3) anlegbarer Montageanschlag (6) vorgesehen ist, wobei der Montageanschlag (6) an der Antriebseinheit (4) vormontiert ist, wobei der Montageanschlag (6) im vormontierten Zustand relativ zur Antriebseinheit (4) verschwenkbar und/oder verschiebbar an dieser Antriebseinheit (4) gelagert ist.

2. Möbelantrieb nach Anspruch 1, wobei die Antriebseinheit (4) ein Gehäuse und/oder eine Montageplatte (7) aufweist und dass der Montageanschlag (6) als ein vom Gehäuse und/oder von der Montageplatte (7) gesondertes Bauteil ausgeführt ist.

3. Möbelantrieb nach einem der Ansprüche 1 oder 2, wobei der Montageanschlag (6) zur Positionierung am oder im Möbelkorpus (3) an eine Stirnseite (8) einer Wand (9) - vorzugsweise Seitenwand (9a) - des Möbelkorpus (3) anlegbar ist, wobei die Antriebseinheit (4) durch die Anlage des Montageanschlages (6) an die Stirnseite (8) der Wand (9) an einer vorgegebenen Montageposition am oder im Möbelkorpus (3) positionierbar ist.

4. Möbelantrieb nach einem der Ansprüche 1 bis 3, wobei der Montageanschlag (6) erst nach einer zumindest teilweise erfolgten Schwenkbewegung relativ zur Antriebseinheit (4) verschiebbar ist.

5. Möbelantrieb nach einem der Ansprüche 1 bis 4, wobei der Montageanschlag (6) zwischen einer ersten Stellung und einer zweiten Stellung begrenzt bewegbar gelagert ist, wobei der Montageanschlag (6) in der ersten Stellung in einer Ausnehmung (11) des Möbelantriebes (1) zumindest teilweise aufgenommen ist und in der zweiten Stellung quer von der Antriebseinheit (4) absteht, sodass der Montageanschlag (6) an eine Stirnseite (8) des Möbelkorpus (3) anlegbar ist.

6. Möbelantrieb nach Anspruch 5, wobei der Montageanschlag (6) zumindest eine Anschlagfläche (12) zur Anlage an die Stirnseite (8) des Möbelkorpus (3) aufweist.

7. Möbelantrieb nach Anspruch 6, wobei der Montageanschlag (6) zumindest zwei Anschlagflächen (12, 12a) aufweist, welche wahlweise an zwei verschiedene Stirnseiten (8, 8a) zweier gegenüberliegender Seitenwände (9a, 9b) des Möbelkorpus (3) anlegbar sind.

8. Möbelantrieb nach einem der Ansprüche 1 bis 7, wobei der Montageanschlag (6) im Wesentlichen T-förmig ausgebildet ist.

9. Möbel mit zumindest einem Möbelantrieb nach einem der Ansprüche 1 bis 8.

10. Möbel nach Anspruch 9, wobei das Möbel (16) einen Möbelkorpus (3) und ein relativ zum Möbelkorpus (3) hochbewegbares Möbelteil (2) - vorzugsweise eine Klappe - aufweist, wobei das Möbelteil (2) durch den Möbelantrieb (1) zwischen einer Schließstellung und einer relativ zum Möbelkorpus (3) angehobenen Lage bewegbar gelagert ist.

11. Verfahren zur Montage eines Möbelantriebes, insbesondere nach einem der Ansprüche 1 bis 8, an oder in einem Möbelkorpus, **gekennzeichnet durch** folgende Schritte:
- Bewegen einer Antriebseinheit (4) in eine Stellung, bis ein Montageanschlag (6) an einer Stirnseite (8) einer Wand (9) - vorzugsweise Seitenwand (9a) - des Möbelkorpus (3) anschlägt, sodass die Antriebseinheit (4) tiefenmäßig an einer vorgegebenen Montageposition am oder im Möbelkorpus (3) positioniert wird,
- Befestigen der Antriebseinheit (4) an der vorgegebenen Montageposition am oder im Möbelkorpus (3), vorzugsweise mittels Schrauben oder Dübeln.

12. Verfahren nach Anspruch 11, **gekennzeichnet durch** folgenden Schritt vor dem Bewegen der Antriebseinheit (4):
- Verschwenken und/oder Verschieben des Montageanschlages (6) relativ zur Antriebseinheit (4) in eine zweite Stellung, in welcher der Montageanschlag (6) quer von der Antriebseinheit (4) absteht, sodass der Montageanschlag (6) an eine Stirnseite (8) des Möbelkorpus (3) anlegbar ist.

13. Verfahren nach Anspruch 11 oder 12, **gekennzeichnet durch** folgenden Schritt vor oder nach dem Befestigen der Antriebseinheit (4):
- Verschwenken und/oder Verschieben des Montageanschlages (6) relativ zur Antriebseinheit (4) in eine erste Stellung, in welcher der Montageanschlag (6) in einer Ausnehmung (11) des Möbelantriebes (1) zumindest teilweise aufgenommen wird.

14. Verfahren nach einem der Ansprüche 11 bis 13, **gekennzeichnet durch** folgenden Schritt vor dem Befestigen der Antriebseinheit (4):
- Bewegen der Antriebseinheit (4) in eine Stellung, bis ein, vorzugsweise vom Montageanschlag (6) gesonderter, Anschlag (6a) der Antriebseinheit (4) an einer Unterseite (14) einer Deckwand (15) des Möbelkorpus (3) anschlägt, sodass die Antriebseinheit (4) höhenmäßig an einer vorgegebenen Montageposition (3) am oder im Möbelkorpus positioniert wird.

15. Verfahren nach einem der Ansprüche 11 bis 14, wobei die Antriebseinheit (4) während des Bewegens zur Positionierung an einer Wand (9) - vorzugsweise Seitenwand (9a) - des Möbelkorpus (3) anliegt und entlang dieser Wand (9) verschoben wird.

## Claims

1. A furniture drive (1) for moving a movably-supported furniture part (2) relative to a furniture carcass (3), comprising:
- a drive unit (4) for mounting to or in the furniture carcass (3),
- at least one movably-supported actuating portion (5) for moving the movable furniture part (2),
**characterized in that** provided at the drive unit (4) is at least one mounting abutment (6) configured to bear against the furniture carcass (3), wherein the mounting abutment (6) is pre-fitted to the drive unit (4), wherein the mounting abutment (6), in the pre-fitted condition, is pivotally and/or displaceably supported relative to said drive unit (4).

2. The furniture drive according to claim 1, wherein the drive unit (4) has a housing and/or a mounting plate (7), and the mounting abutment (6) is configured as a component separate from the housing and/or from the mounting plate (7).

3. The furniture drive according to claim 1 or 2, wherein the mounting abutment (6), for positioning at or in the furniture carcass (3), is configured to bear against a front face (8) of a wall (9) - preferably a side wall (9a) - of the furniture carcass (3), wherein the drive unit (4), by bearing the mounting abutment (6) against the front face (8) of the wall (9), can be positioned at or in the furniture carcass (3) at a predetermined mounting position.

4. The furniture drive according to one of the claims 1 to 3, wherein the mounting abutment (6) is displaceable relative to the drive unit (4) only after an at least partially effected pivotal movement.

5. The furniture drive according to one of the claims 1 to 4, wherein the mounting abutment (6) is mounted limitedly movably between a first position and a second position, wherein the mounting abutment (6), in the first position, is at least partially received within a recess (11) of the furniture drive (1), and, in the second position, projects transversely from the drive unit (4), so that the mounting abutment (6) can bear against a front face (8) of the furniture carcass (3).

6. The furniture drive according to claim 5, wherein the mounting abutment (6) includes at least one abutment surface (12) configured to bear against the front face (8) of the furniture carcass (3).

7. The furniture drive according to claim 6, wherein the mounting abutment (6) includes at least two abutment surfaces (12, 12a) configured to alternatively bear against two different front faces (8, 8a) of two mutually opposing side walls (9a, 9b) of the furniture carcass (3).

8. The furniture drive according to one of the claims 1 to 7, wherein the mounting abutment (6) has a substantially T-shaped configuration.

9. An item of furniture comprising at least one furniture drive according to one of the claims 1 to 8.

10. The item of furniture according to claim 9, wherein the item of furniture (16) comprises a furniture carcass (3) and a furniture part (2), preferably a flap, upwardly movable relative to the furniture carcass (3), wherein the furniture part (2) is movably supported by the furniture drive (1) between a closed position and an elevated position relative to the furniture carcass (3).

11. A method for mounting a furniture drive, in particular according to one of the claims 1 to 8, to or in a furniture carcass, **characterized by** the following steps:
- moving a drive unit (4) into a position, until a mounting abutment (6) abuts against a front face (8) of a wall (9) - preferably a side wall (9a) - of the furniture carcass (3), so that the drive unit (4) is positioned in respect of depth at a predetermined mounting position at or in the furniture carcass (3),
- fixing the drive unit (4) at the predetermined mounting position to or in the furniture carcass (3), preferably by means of screws or dowels.

12. The method according to claim 11, **characterized by** the following step before moving the drive unit (4):
- pivoting and/or displacing the mounting abutment (6) relative to the drive unit (4) into a second position in which the mounting abutment (6) projects transversely from the drive unit (4), so that the mounting abutment (6) can bear against a front face (8) of the furniture carcass (3).

13. The method according to claim 11 or 12, **characterized by** the following step before or after fixing the drive unit (4):
- pivoting and/or displacing the mounting abutment (6) relative to the drive unit (4) into a first position in which the mounting abutment (6) is at least partially received within a recess (11) of the furniture drive (1).

14. The method according to one of the claims 11 to 13, **characterized by** the following step before fixing the drive unit (4):
- moving the drive unit (4) into a position until an abutment (6a) of the drive unit (4), that is preferably separate from the mounting abutment (6), bears against an underside (14) of a top wall (15) of the furniture carcass (3), so that the drive unit (4) is positioned in respect of height at a predetermined mounting position (3) at or in the furniture carcass (3).

15. The method according to one of the claims 11 to 14, wherein the drive unit (4) bears against a wall (9) - preferably a side wall (9a) - of the furniture carcass (3) upon the movement for positioning, and is displaced along said wall (9).

## Revendications

1. Entraînement pour meuble (1) pour le déplacement d'une partie de meuble (2) logée de façon mobile par rapport à un corps de meuble (3), comprenant :
- une unité d'entraînement (4) pour montage sur ou dans le corps de meuble (3),
- au moins un organe de commande (5) logé de façon mobile visant à déplacer la partie de meuble mobile (2),
**caractérisé en ce que** sur l'unité d'entraînement (4) est prévue au moins une butée de montage (6) pouvant être appliquée sur le corps de meuble (3), où la butée de montage (6) est prémontée sur l'unité d'entraînement (4), la butée de montage (6) est disposée à l'état prémonté par rapport à l'unité d'entraînement (4) de façon pivotante et / ou coulissante sur cette unité d'entraînement (4).

2. Entraînement pour meuble selon la revendication 1, dans lequel l'unité d'entraînement (4) présente un boîtier et / ou une plaque de montage (7) et en ce que la butée de montage (6) est réalisée comme un composant distinct du boîtier et / ou de la plaque de montage (7).

3. Entraînement pour meuble selon l'une des revendications 1 ou 2, dans lequel la butée de montage (6) pour le positionnement sur ou dans le corps de meuble (3) peut être appliquée sur un côté frontal (8) d'une paroi (9) - de préférence, paroi latérale (9a) - du corps de meuble (3), dans lequel l'unité d'entraînement (4) peut être positionnée, par le placement de la butée de montage (6) sur le côté frontal (8) de la paroi (9), à une position de montage prédéfinie sur ou dans le corps de meuble (3).

4. Entraînement pour meuble selon l'une des revendications 1 à 3, dans lequel la butée de montage (6) est coulissante par rapport à l'unité d'entrainement (4) uniquement après un mouvement pivotant au moins partiellement réalisé.

5. Entraînement pour meuble selon l'une des revendications 1 à 4, dans lequel la butée de montage (6) est logée de façon mobile et limitée entre une première position et une deuxième position, dans lequel la butée de montage (6) est logée au moins partiellement dans la première position dans un évidement (11) de l'entraînement pour meuble (1) et, dans la deuxième position, dépasse transversalement de l'unité d'entraînement (4) de sorte que la butée de montage (6) peut être appliquée sur un côté frontal (8) du corps de meuble (3).

6. Entraînement pour meuble selon la revendication 5, dans lequel la butée de montage (6) présente au moins une surface de butée (12) pour placement sur le côté frontal (8) du corps de meuble (3).

7. Entraînement pour meuble selon la revendication 6, dans lequel la butée de montage (6) présente au moins deux surfaces de butée (12, 12a), lesquelles peuvent être appliquées facultativement à deux côtés frontaux différents (8, 8a) de deux parois latérales opposées (9a, 9b) du corps de meuble (3).

8. Entraînement pour meuble selon l'une des revendications 1 à 7, dans lequel la butée de montage (6) est conçue essentiellement en forme de T.

9. Meuble avec au moins un entraînement pour meuble selon l'une des revendications 1 à 8.

10. Meuble selon la revendication 9, dans lequel le meuble (16) présente un corps de meuble (3) et une partie de meuble (2) - de préférence un abattant
- mobile en hauteur par rapport au corps de meuble (3), dans lequel la partie de meuble (2) est logée de façon mobile par l'entraînement de meuble (1) entre une position fermée et une position relevée par rapport au corps de meuble (3).

11. Procédé de montage d'un entraînement pour meuble, plus particulièrement selon l'une des revendications 1 à 8, sur ou dans un corps de meuble, **caractérisé par** les étapes suivantes :
- déplacement d'une unité d'entraînement (4) dans une position jusqu'à ce qu'une butée de montage (6) bute sur un côté frontal (8) d'une paroi (9) - de préférence paroi latérale (9a) - du corps de meuble (3), de sorte que l'unité d'entraînement (4) est positionnée en profondeur à une position de montage prédéfinie sur ou dans le corps de meuble (3),
- fixation de l'unité d'entraînement (4) à la position de montage prédéfinie sur ou dans le corps de meuble (3), de préférence au moyen de vis ou de chevilles.

12. Procédé selon la revendication 11, **caractérisé par** l'étape suivante avant le déplacement de l'unité d'entraînement (4) :
- pivotement et / ou déplacement de la butée de montage (6) par rapport à l'unité d'entraînement (4) dans une deuxième position, dans laquelle la butée de montage (6) dépasse transversalement de l'unité d'entraînement (4), de sorte que la butée de montage (6) peut être appliquée à un côté frontal (8) du corps de meuble (3).

13. Procédé selon la revendication 11 ou 12, **caractérisé par** l'étape suivante avant ou après la fixation de l'unité d'entraînement (4) :
- pivotement et / ou déplacement de la butée de montage (6) par rapport à l'unité d'entraînement (4) dans une première position, dans laquelle la butée de montage (6) est logée au moins partiellement dans un évidement (11) de l'entraînement de meuble (1).

14. Procédé selon l'une des revendications 11 à 13, **caractérisé par** l'étape suivante avant la fixation de l'unité d'entraînement (4) :
- déplacement de l'unité d'entraînement (4) dans une position jusqu'à ce qu'une butée (6a), séparée de préférence de la butée de montage (6), de l'unité d'entraînement (4) bute sur un côté inférieur (14) d'une paroi de plafond (15) du corps de meuble (3), de sorte que l'unité d'entraînement (4) est positionnée en hauteur à une position de montage prédéfinie (3) sur ou dans le corps de meuble.

15. Procédé selon l'une des revendications 11 à 14, dans lequel l'unité d'entraînement (4), pendant le déplacement menant au positionnement, est adjacente à une paroi (9) - de préférence paroi latérale (9a) - du corps de meuble (3) et est déplacée le long de cette paroi (9).
